# EUROPÄISCHE PATENTSCHRIFT

(11) **EP 0 102 563 B1**
(45) Veröffentlichungstag und Bekanntmachung des Hinweises auf die Patenterteilung: **01.04.1987**
(21) Anmeldenummer: 83108035.3
(22) Anmeldetag: 13.08.1983
(51) Int. Cl.: F41D 10/08

(54) **Patronenzuführvorrichtung an einer selbsttätigen Feuerwaffe**
Ammunition feeder for an automatic firearm
Dispositif d'alimentation en cartouches pour une arme à feu automatique

(30) Priorität: 03.09.1982 CH 5238/82
(43) Veröffentlichungstag der Anmeldung: 14.03.1984
(73) Patentinhaber: Werkzeugmaschinenfabrik Oerlikon-Bührle AG, 8050 Zürich (CH)
(72) Erfinder: Bosshard, Werner, CH-8052 Zürich (CH)

## Beschreibung

Die Erfindung betrifft eine Patronenzuführvorrichtung an einer selbsttätigen Feuerwaffe mit einem Waffenrohr, enthaltend:
- einen Verschluss, der aus einer hintersten in eine vorderste Stellung verschiebbar ist;
- einen Patronenzuführkanal, der eine Seitenwand aufweist;
- einen zur Waffenachse parallelen Schlitz, der sich in dieser Seitenwand befindet und in den eine im Patronenzuführkanal befindliche, durch den Verschluss in das Waffenrohr einzuschiebende Patrone teilweise hineinragt;
- Mittel zum Zuführen der Patrone zum Schlitz und zum Halten der Patrone, sodass sie teilweise in den Schlitz hineinragt, wenn sie zum Einschieben ins Waffenrohr durch den Verschluss bereit ist;
- einen schwenkbaren Einlegehebel zum Verschieben der Patrone, bis sie teilweise in den Schlitz hineinragt.

Bei einer bekannten Patronenzuführvorrichtung dieser Art (siehe CH-PS 579 763, DE-PS 2 521 034, US-PS 3 973 467) ist ein Förderkanal vorhanden, dessen Seitenwand einen zur Waffenachse parallelen Schlitz aufweist, in den eine im Förderkanal befindliche durch den Verschluss in das Waffenrohr einzuschiebende Patrone teilweise hineinragt. Zwei Führungsarme der Zuführmittel drükken durch eine Feder die genannte Patrone senkrecht zur Förderrichtung gegen den genannten Schlitz. Auf den der Patrone gegenüber liegenden Seiten der Führungsarme ist eine schwenkbare Klinke angeordnet, die einen Nocken mit Steuerfläche aufweist, der zur Betätigung der Klinke dient. Durch diese Klinke sind die Führungsarme während des Einschiebens der Patrone hinterstellt.

Diese bekannte Vorrichtung hat folgenden Nachteil. Zum Zuführen der Patrone in den genannten Schlitz steht nur sehr wenig Zeit zur Verfügung. Die Patrone kann in diesen Schlitz nur eingelegt werden, wenn der Verschluss sich im Bereich seiner hintersten Stellung befindet, denn nur solange der Verschluss sich hinter der Patrone befindet, kann die Patrone derart in den Schlitz eingelegt werden, dass sie zuverlässig vom Verschlusskopf erfasst und in das Waffenrohr eingeschoben werden kann. Je grösser jedoch die Kadenz der Feuerwaffe ist, um so kürzer ist die Zeit, die zur Verfügung steht, die Patrone in die gewünschte Stellung zu bringen. Es genügt daher nicht mehr, dass zwei Führungsarme durch eine Feder die Patrone senkrecht zur Förderrichtung gegen den genannten Schlitz drücken. Die Beschleunigungskräfte, die erforderlich sind, um die Patrone in so kurzer Zeit zu verschieben, sind so gross, dass auch eine starke Feder nicht mehr genügt.

Die Erfindung löst die Aufgabe, eine Vorrichtung zu schaffen, die zum Zuführen der Patrone zum Schlitz, aus dem sie durch den Verschluss ins Waffenrohr einschiebbar ist, ohne die erwähnte Federkraft arbeitet.

Die Vorrichtung, mit der diese Aufgabe gelöst wird, ist dadurch gekennzeichnet,
- dass der schwenkbare Einlegehebel zwei Arme aufweist;
- dass der Verschluss eine Steuerkurve zum Verschwenken des Einlegehebels aufweist;
- dass der eine Arm des Einlegehebels sich auf der Steuerkurve des Verschlusses abstützt;
- dass der andere Arm des Einlegehebels sich auf dem hinteren Ende der Patrone abstützt;
- dass der Einlegehebel um eine Achse schwenkbar am Patronenzuführkanal gelagert ist; und
- dass die Form der Steuerkurve so gewählt ist, dass der Einlegehebel in der hintersten Stellung des Verschlusses mit seinem einen Arm die Patrone teilweise in den Schlitz der Seitenwand drückt.

Diese Vorrichtung hat den Vorteil, dass die Patrone zwangsläufig beim Rücklauf des Verschlusses durch den Einlegehebel in den Schlitz hineingedrückt wird und sich zuverlässig an der richtigen Stelle befindet, sobald die Patrone durch die Kante des Verschlusses ins Waffenrohr eingeschoben wird.

In der US-A-2 875 671 ist zwar ein zweiarmiger Einlegehebel beschrieben, an dessen einen Arm stützt sich die Patrone jedoch mit ihrem vorderen Ende ab. Eine Steuerkurve dient zur Betätigung dieses einen Armes. Der andere Arm ist ausschliesslich durch eine Feder belastet. Ein seitliches Abgleiten der Patrone vom Verschluss kann durch diesen Einlegehebel nicht verhindert werden. Die Steuerkurve ist nicht am Verschluss angeordnet, sondern ist mit dem rücklaufbeweglichen Waffenrohr verbunden.

In der US-A-2 529 822 ist ebenfalls ein Einlegehebel beschrieben, der zwei Arme aufweist, von denen der eine Arm die Patrone umlenkt und der andere Arm von der Steuerkurve des Verschlusses verschwenkt wird. Gerade bei dieser Vorrichtung ist Gefahr, dass die Patrone vom Verschluss abgleitet, wenn die Patrone durch den Verschluss ins Waffenrohr eingeschoben wird, besonders gross. Der Einlegehebel ist aber nicht in der Lage, dieses Abgleiten zu verhindern, da er nicht am hinteren Ende der Patrone, d.h. im Bereich des Hülsenbodens, angreift.

In der CH-A-253 497 ist eine Patronenzuführvorrichtung beschrieben, bei welcher die Steuerfläche des Verschlusses eine Steuerkurve ist, die eine gegenseitige Gebundenheit der Bewegungen erlaubt. Ein spezieller Einlegehebel ist jedoch nicht vorhanden.

In der FR-A-1 066 513 ist eine Patronenzuführvorrichtung beschrieben, bei der unter Vermeidung einer Feder eine zwangsläufige Bewegung der Zuführmittel mit dem Verschluss vorhanden ist.

In der US-A-2 486 878 ist ebenfalls eine Patronenzuführvorrichtung beschrieben, welche einen schwenkbaren Einlegehebel aufweist, der jedoch nur durch eine Feder belastet ist, sodass beim Einschieben einer Patrone ins Waffenrohr durch den Verschluss die Gefahr besteht, dass die Feder zu schwach ist und die Patrone vom Verschluss abgleitet.

Vorzugsweise besitzen die Zuführmittel eine Hinterstellklinke, welche die Patrone hinterstellt, sobald sie durch den Einlegehebel in den Schlitz eingelegt ist.

Ein Ausführungsbeispiel der erfindungsgemässen Patronenzuführvorrichtung ist anhand der beigefügten Zeichnung im folgenden ausführlich beschrieben. Es zeigt:
Fig. 1 einen Längsschnitt durch einen Teil einer Feuerwaffe;
Fig. 2 denselben Längsschnitt wie in Fig. 1, zu einem anderen Zeitpunkt der Patronenzufuhr.
Fig. 3 eine Seitenansicht der in Fig. 2 dargestellten Vorrichtung und
Fig. 4 eine Ansicht in Richtung des Pfeiles A in Fig. 3.

In Fig. 1 und 2 ist von einer Feuerwaffe ein Teil des Waffengehäuses 10 dargestellt sowie ein Teil des Waffenrohres 11. Am Waffengehäuse 10 sind zwei Patronenzufuhrkanäle 12 und 13 um Zapfen 14 schwenkbar befestigt. Der Patronenzuführkanal 12 ist ausgeschwenkt, so dass aus diesem Kanal 12 keine Patronen der Waffe zugeführt werden können. Der Patronenzuführkanal 13 hingegen befindet sich in Arbeitsstellung, so dass die Patronen aus diesem Kanal 13 in das Waffenrohr 11 eingeschoben werden können. Die ausgeschwenkte Stellung des Patronenzuführkanals 13 ist mit strichpunktierten Linien angedeutet. Eine nicht dargestellte Umschaltvorrichtung sorgt dafür, dass immer der eine oder andere Patronenzuführkanal (12, 13) sich in Arbeitsstellung befindet, während gleichzeitig der andere ausgeschwenkt ist.

Im Waffengehäuse 10 ist ein Verschluss 15 verschiebbar gelagert. Dieser Verschluss 15 ist in Fig. 1 in seiner hintersten und in Fig. 2 in seiner vordersten Stellung dargestellt.

Der Verschluss 15 besitzt einen Verschlusskopf 16 und ein Steuerstück 17 sowie zwei Riegel 18. Das Steuerstück 17 ist verschiebbar im Verschlusskopf 16 angeordnet. In der vordersten Stellung des Verschlusses 15 ragt das Steuerstück 17 zwischen die beiden Riegel 18 hinein und drückt die Riegel 18 in Aussparungen 19 des Waffenrohres 11 hinein, so dass der Verschlusskopf 16 im Waffenrohr 11 verriegelt ist. In der hintersten Stellung des Verschlusses 15 befindet sich das Steuerstück 17 hinter den Riegeln 18 und somit ist der Verschlusskopf 16 entriegelt. Die Verschiebung des Verschlusses 15 erfolgt in der üblichen Weise durch eine nicht dargestellte Vorholfeder und den Gasdruck. Auch die Förderung der Patronengurte in den Patronenzuführkanälen 12 und 13 erfolgt in der üblichen Weise. Beides ist daher hier nicht näher beschrieben.

Bei der Verschiebung des Verschlusses 15 aus seiner hintersten in seine vorderste Stellung (in Fig. 1 und 2 von rechts nach links), stösst der Verschluss 15 mit der Kante 22 gegen den Boden 36 der Patrone 23, die sich im Patronenzuführkanal 13 in einem Schlitz 35 einer Seitenwand 34 des Patronenzuführkanals 13 befindet (Fig. 4). Die Patronenachse ist gegenüber der Waffenachse 32 (Fig. 2) geneigt. Die Patrone 23 wird an einer Klinke 24 abgelenkt und in das Waffenrohr 11 hineingeschoben. Anschliessend wird die Patrone 23 durch einen Zündstift 25 des Steuerstückes 17 gezündet.

Beim Einschieben der Patrone 23 durch eine Feder in den Schlitz 35 (Fig. 4) der Seitenwand 34 des Patronenzuführkanales 13 bestand bei den bekannten Vorrichtungen die Gefahr, dass die Feder nicht in der Lage war, die Patronen 23 rechtzeitig und vollständig in den Schlitz 35 hineinzudrücken, so dass beim Verlauf des Verschlusses 15 die Patrone 23 von der Kante 22 des Verschlusskopfes abrutschte und zwischen Verschluss 15 und Waffenrohr 11 eingeklemmt wurde. Um dieses Abrutschen zu verhindern, wurden daher bis jetzt möglichst starke Federn verwendet. Bei wachsender Kadenz ist jedoch die Zeit, die zur Verfügung steht, um die Patrone 23 in den Schlitz 35 zu drücken, so kurz, dass eine Feder nicht mehr in der Lage ist, die Patrone rechtzeitig und zuverlässig in den Schlitz hineinzudrücken.

Erfindungsgemäss sind daher an jedem Patronenzuführkanal 12 und 13 je ein Einlegehebel 20 und 21 um eine Achse 26 und je eine Hinterstellklinke 27 um eine Achse 28 schwenkbar gelagert. Der zweiarmige Einlegehebel 20, 21 stützt sich gemäss Fig. 1 mit seinem Arm 30 auf einer Steuerkante 29 des Verschlusskopfes 26 ab. Mit dem anderen Arm 31 des Einlegehebels 21 wird die Patrone 23 in den Schlitz 35 (Fig. 4) hineingedrückt. Wenn sich der Verschlusskopf 16 in seiner hintersten Stellung befindet, stützt sich der Einlegehebel 21 mit seinem Arm 30 auf der höchsten Stelle der Steuerkurve 29 des Verschlusskopfes 16 ab. Die Patrone 23 wird dabei durch den Arm 31 des Einlegehebels 21 soweit gegen die Waffenachse 32, d. h. in den Schlitz 35 gedrückt, dass die Hinterstellklinke 27 einrasten kann, wie aus Fig. 4 ersichtlich ist. Eine Feder 33, die in einem Gehäuse am Zuführkanal 13 befestigt ist (Fig. 1), hat das Bestreben, den Einlegehebel 21 mit seinem Arm 30 gegen die Steuerkurve 29 zu drücken. Durch den Einlegehebel 20 bezw. 21 wird somit gewährleistet, dass die Patrone 23 vollständig in den Schlitz 35 eingeschoben ist und somit die zum Einschieben ins Waffenrohr 11 erforderliche Stellung erreicht hat, bevor der Verschlusskopf 16 aus seiner hintersten Lage beim Vorlauf mit seiner Kante 22 gegen den Boden 36 der Patrone 23 stösst. Die Hinterstellklinke 27 gewährleistet, dass beim Einschieben der Patrone 23 ins Waffenrohr 11 die Patrone 23 nicht mehr von der Kante 22 des Verschlusskopfes 16 abrutschen kann.

## Patentansprüche

1. Patronenzuführvorrichtung an einer selbsttätigen Feuerwaffe mit einem Waffenrohr enthaltend:
- einen Verschluss (13), der aus einer hintersten in eine vorderste Stellung verschiebbar ist;
- einen Patronenzuführkanal (12, 13), der eine Seitenwand (34) aufweist;
-einen zur Waffenachse (32) parallelen Schlitz (35), der sich in dieser Seitenwand befindet und in den eine im Patronenzuführkanal (12, 13) befindliche, durch den Verschluss (15) in das Waffenrohr (11) einzuschiebende Patrone (23) teilweise hineinragt;
- Mittel (20, 21, 27) zum Zuführen der Patrone (23) zum Schlitz (35) und zum Halten der Patrone (23), sodass sie teilweise in den Schlitz (35) hineinragt, wenn sie zum Einschieben ins Waffenrohr (11) durch den Verschluss (15) bereit ist;
- einen schwenkbaren Einlegehebel (20, 21) zum Verschieben der Patrone (23), bis sie teilweise in den Schlitz (35) hineinragt; dadurch gekennzeichnet,
- dass der schwenkbare Einlegehebel (20, 21) zwei Arme (30 und 31) aufweist;
-dass der Verschluss (15) eine Steuerkurve (29) zum Verschwenken des Einlegehebels (20, 21) aufweist;
- dass der eine Arm (30) des Einlegehebels (20, 21) sich auf der Steuerkurve (29) des Verschlusses (15) abstützt;
- dass der andere Arm (31) des Einlegehebels (20, 21) sich auf dem hinteren Ende der Patrone (23) abstützt;
- dass der Einlegehebel (20, 21) um eine Achse (26) schwenkbar am Patronenzuführkanal (12, 13) gelagert ist und
-dass die Form der Steuerkurve (29) so gewählt ist, dass der Einlegehebel (20,21) in der hintersten Stellung des Verschlusses (15) mit seinem einen Arm (31) die Patrone (23) teilweise in den Schlitz (35) der Seitenwand (34) drückt.

2. Vorrichtung nach Anspruch 1, dadurch gekennzeichnet,
- dass die Zuführmittel (20, 21, 27) ferner eine Hinterstellklinke (27) aufweisen, welche die Patrone (23) hinterstellt, sobald sie durch den Einlegehebel (20, 21) in den Schlitz (35) eingelegt ist, und
- dass diese Hinterstellklinke (27) schwenkbar in der Waffe gelagert ist.

3. Vorrichtung nach Anspruch 2, dadurch gekennzeichnet,
- dass wie der Einlegehebel (20, 21) auch die Hinterstellklinke (27) schwenkbar an dem seinerseits an der Waffe schwenkbaren Patronenzuführkanal (12, 13) angelenkt ist.

4. Vorrichtung nach Anspruch 1, dadurch gekennzeichnet,
- dass die Form der Steuerkurve (29) so gewählt ist, dass beim Auftreffen einer Kante am Verschlusskopf (16) des Verschlusses (15) am Boden der Patrone (23) der Einlegehebel (20, 21) die Patrone (23) freigegeben hat.

## Claims

1. A cartridge infeed apparatus for an automatic firing weapon having a weapon barrel comprising
- a breechblock (15), displaceable between a rearmost position and a forwardmost position;
- at least one cartridge infeed channel (12, 13) having a side wall (34);
-said side wall (34) possessing a slot (35) which extends substantially parallel to a lengthwise axis (32) of the firing weapon and into which slot there partially extends a cartridge (23) located in said cartridge infeed channel (12, 13) and ready to being inserted by means of said breechblock (15) into said weapon barrel (11);
-cartridge infeed means (20, 21, 27) for feeding a cartridge (23) into said slot (35) and holding the same therein so as to partially protrude into said slot (35) when placed in a position for being pushed into said weapon barrel (11) by means of said breechblock (15);
- said cartridge infeed means (20, 21, 27) comprising a pivotable insertion lever (20, 21) for displacing a cartridge (23) so as to partially protrude into said slot (35);
characterised in that
- said insertion lever (20, 21) having two arms (30, 31),
- said breechblock (15) having a control cam (29) for pivoting said insertion lever (20, 21),
- one arm (30) of the insertion lever (20, 21) being supported at said control cam (29),
-the other arm (31) of the insertion lever (20, 21) being supported at the rear end of said cartridge (23),
- mounting said two-armed insertion lever (20) about an axle (26), relative to said cartridge infeed channel (12, 13),
- said control cam (29) being structured such that said two-armed insertion lever (20, 21) presses said cartridge (23) into said slot (35) with said one arm (31) thereof when said breechblock (15) is in said rearmost position.

2. The cartridge infeed apparatus as defined in claim 1, characterised in that said cartridge infeed means (20, 21, 27) further comprises back-up latches means (27) for engaging behind said cartridge (23) when the same is placed by said insertion lever (20, 21) into said slot (35) and said back-up latch (27) is pivotably mounted relatively to said firing weapon.

3. The cartridge infeed apparatus as defined in claim 2, characterised in that said two-arms insertion lever (20, 21) and said back-up latch means (27) being pivotably mounted to said cartridge infeed channel (12, 13).

4. The cartridge infeed apparatus as defined in claim 1, characterised in that
- said control cam (29) having a configuration structured such that said two-armed insertion lever (20, 21) releases said cartridge (23) when said breechblock edge (22) abuts said cartridge (23) at a botton region thereof.

## Revendications

1. Dispositif d'alimentation en cartouches sur une arme à feu automatique avec un canon comprenant:
- une culasse (13) qui est susceptible de se déplacer d'une position extrême arrière dans une position extrême avant,
-un canal d'alimentation en cartouches (12, 13) comportant une paroi latérale (34),
- une fente (35) parallèle à l'axe (32) de l'arme, qui se trouve dans cette paroi latérale et dans laquelle pénètre partiellement une cartouche (23) devant être introduite dans le canon (11) par la culasse (15) et qui se trouve dans l'un des canaux d'alimentation en cartouches (12, 13),
-des moyens (20, 21, 27) pour amener la cartouche (23) à la fente (35) et pour maintenir cette cartouche (23), de façon qu'elle pénètre partiellement dans la fente (35) lorsqu'elle est prête à être introduite dans le canon (11) de l'arme par la culasse (15),
- un levier d'insertion (20, 21) susceptible de pivoter pour déplacer la cartouche (23) jusqu'à ce qu'elle pénètre partiellement dans la fente (35), dispositif caractérisé en ce que:
- le levier d'insertion (20, 21), susceptible de pivoter comporte deux bras (30 et 31),
- la culasse (15) comporte une came de commande (29) pour faire pivoter le levier d'insertion (20, 21),
- l'un (30) des bras du levier d'insertion (20, 21) prend appui sur la came de commande (29) de la culasse (15),
- l'autre bras (31) du levier d'insertion (20, 21) prend appui sur l'extrémité arrière de la cartouche (23),
- le levier d'insertion (20, 21) est monté sur le canal d'alimentation en cartouches (12, 13) en étant susceptible de pivoter autour d'un axe (26),
- la forme de la came de commande (29) est choisie de façon que l'un (31) des bras du levier d'insertion (20, 21) lorsque la culasse (15) est dans sa position extrême arrière, pousse partiellement la cartouche (23) dans la fente (35) de la paroi latérale (34).

2. Dispositif selon la revendication 1, caractérisé en ce que:
- les moyens (20, 21, 27) pour amener la cartouche comportent en outre, un cliquet de positionnement arrière (27) qui se place derrière la cartouche (23) dès que celle-ci est introduite par le levier d'insertion (20, 21) dans la fente (35),
- ce cliquet de positionnement arrière est monté sur l'arme de façon à pouvoir pivoter.

3. Dispositif selon la revendication 2, caractérisé en ce que:
- comme le levier d'insertion (20, 21), le cliquet de positionnement arrière (27) est également articulé basculant sur le canal d'alimentation en cartouches (12,13) susceptible de pivoter de son côté sur l'arme.

4. Dispositif selon la revendication 1, caractérisé en ce que:
- la forme de la courbe de commande (29) est choisie de façon que lors de l'impact, contre le fond de la cartouche (23), d'un bord placé sur la tête (16) de la culasse (15), le levier d'insertion (20, 21) a libéré la cartouche (23).
